# EUROPÄISCHE PATENTSCHRIFT

(11) **EP 0 573 781 B1**
(45) Veröffentlichungstag und Bekanntmachung des Hinweises auf die Patenterteilung: **03.07.1996**
(21) Anmeldenummer: 93107328.2
(22) Anmeldetag: 06.05.1993
(51) Int. Cl.: B65D 81/32

(54) **Vorrichtung zum Mischen zweier Komponenten**
Device for mixing two components
Dispositif pour mélanger deux composants

(30) Priorität: 11.06.1992 DE 4219063
(43) Veröffentlichungstag der Anmeldung: 15.12.1993
(73) Patentinhaber: Wella Aktiengesellschaft, D-64295 Darmstadt (DE)
(72) Erfinder: Steigerwald, Franz, W-6103 Griesheim (DE); Bock, Gabriele, W-6100 Darmstadt (DE); Schmitt, Martina, W-6084 Gernsheim (DE)

(56) Entgegenhaltungen:
- FR-A- 2 596 731
- FR-A- 2 659 293
- US-A- 5 000 314

## Beschreibung

Die Erfindung bezieht sich auf eine Vorrichtung gemäß dem Oberbegriff des Anspruchs 1.

Vorrichtungen zum Mischen zweier Komponenten, bestehend aus einem Gefäß mit einem Schraubgewinde und einem auf das Gefäß aufschraubbaren Schraubelement sind in den verschiedensten Ausführungsformen bekannt. Es gibt zum Beispiel Aufsätze, die über eine Schraubbewegung eines Schraubelementes auf einem Gewindehals eines Gefäßes in der Lage sind, in das Gefäß eingesetzte Folien durchzutrennen.

Bei einer aus der DE-C-39 24 152 bekannten Vorrichtung ist ein Schraubelement in Form einer Kappe mit einem in den Gewindehals eines Behälters hineinragenden Zahn versehen, der bei einer Schraubbewegung der Kappe eine Folie im Gewindehals herausschneidet. Trennt die Folie zwei verschiedene Komponenten, zum Beispiel zwei Flüssigkeiten oder eine Flüssigkeit und einen pulverförmigen Stoff, so ergibt sich nach der Durchtrennung der Folie und dem Schütteln des Behälters eine Mischung der beiden Komponenten.

Sinnvoll ist die Verwendung derartiger Vorrichtungen zum Beispiel zur getrennten Aufbewahrung von Flüssigkeitskomponenten, die erst kurz vor ihrem Gebrauch vermischt werden sollen. Eine Mischung aus den Einzelkomponenten ist dann nur über eine gewisse Zeitdauer verarbeitbar, so zum Beispiel die Komponenten Dauerwellösung und Ester für eine Haarbehandlung. Derartige Vorrichtungen können sinnvoll auch zur getrennten Aufbewahrung eines staubenden Produktes und einer Flüssigkeit verwendet werden. Infolge der Auflösung des staubenden Produktes, zum Beispiel eines natürlichen Haarfärbepulvers, in der Flüssigkeit ist eine Staubentwicklung zu Lasten eines Anwenders zu keiner Zeit gegeben.

Nachteilig bei den bekannten Vorrichtungen ist, daß sie für eine zumindest teilweise Wiederbenutzung nicht geeignet sind. Sie sind relativ aufwendig konstruiert und damit teuer in der Herstellung. Nach der Zerstörung einer die Komponenten trennenden Folie ist eine Wiederherstellung der Funktionstüchtigkeit der Vorrichtung durch einen Anwender nicht möglich.

Der Erfindung liegt die Aufgabe zugrunde, eine Vorrichtung zum Mischen zweier Komponenten zu schaffen, die oben genannte Nachteile nicht aufweist, und bei der die Wiederherstellung der Funktionstüchtigkeit der Vorrichtung durch einen Anwender problemlos möglich ist.

Gelöst ist die Aufgabe gemäß dem kennzeichnenden Teil des Anspruchs 1. Nach Anspruch 1 ist am oberen Rand eines offenen Gefäßes mindestens ein Schneiddorn vorgesehen, in ein auf das Gefäß aufschraubbares Schraubelement ist ein lösbares Depotgefäß mit einer gefäßseitig aufschneidbaren Folie eingesetzt, und der untere Innendurchmesser des Depotgefäßes ist größer als der doppelte Abstand zwischen der Mittelachse des Gefäßes und dem Schneiddorn, so daß während des Festdrehens des Schraubelementes auf dem Schraubgewinde des Gefäßes die Folie vom Schneiddorn durchstochen und kreisförmig aufgeschnitten wird.

Bei der Lösung nach Anspruch 1 wird das Depotgefäß in das Schraubelement gesetzt und anschließend das Schraubelement auf dem Gefäß festgeschraubt.
Beim Aufsetzen des Schraubelementes auf das Gefäß durchsticht der auf dem oberen Rand des Gefäßes angeordnete Schneiddorn die Folie des Depotgefäßes. Während des Festdrehens des Schraubelementes auf dem Schraubgewinde des Gefäßes wird die Folie kreisförmig aufgeschnitten. Dadurch gelangt eine im Depotgefäß enthaltene Produktkomponente in das darunterliegende Gefäß zu einer dort vorhandenen zweiten Produktkomponente. Die gesamte Vorrichtung zum Mischen der Produktkomponenten ist hermetisch abgeschlossen. Die Durchmischung der beiden Produktkomponenten kann durch Schütteln der Vorrichtung verbessert werden.

Die erfindungsgemäße Vorrichtung ist relativ einfach konstruiert und daher kostengünstig herstellbar. Das Gefäß und das Schraubelement können im Spritzgießverfahren, das Depotgefäß kann im Tiefziehverfahren hergestellt werden. Die Folie für das Depotgefäß wird zum Beispiel durch Heißsiegelung mit dem Depotgefäß verbunden. Das Gefäß und das Schraubelement können nach ihrer Reinigung mittels eines neuen Depotgefäßes wiederverwendet werden. Die Wiederherstellung der Funktionstüchtigkeit der Vorrichtung ist durch einen Anwender insofern problemlos möglich, als anstatt eines geleerten Depotgefäßes lediglich ein neues, gefülltes Depotgefäß in das Schraubelement gesteckt werden muß.

Weitere vorteilhafte Ausgestaltungen der erfindungsgemäßen Vorrichtung sind in den Ansprüchen 2 bis 9 beschrieben.

Ist ein Gewindeanschlag am Gefäß für einen Schneidweg des Schneiddorns durch die Folie von etwas mehr als einem Dreiviertelkreis vorgesehen (Anspruch 2), dann wird verhindert, daß die Folie vollständig vom Depotgefäß abgetrennt wird und in das darunterliegende Gefäß fällt, wo sich die beiden Produktkomponenten vermischen.

Sind am Schraubelement Mitnahmenocken und am Depotgefäß Mitnahmeaussparungen vorgesehen (Anspruch 3), oder umgekehrt (Anspruch 4), so wird erreicht, daß sich beim Festschrauben des Schraubelementes in gleicher Weise das Depotgefäß mitdreht, so daß der Schneiddorn die Folie durchschneidet. Schlupf zwischen dem Schraubelement und dem Depotgefäß wird somit vermieden.

Ist die Folie eine kunststoffbeschichtete Aluminiumfolie (Anspruch 5), so werden die beiden Komponenten von einer Folie getrennt, die auf Grund der Aluminiumschicht sehr gute Barriereeigenschaften bezüglich einer Produktdiffussion aufweist, und die auf Grund ihrer Kunststoffbeschichtung (zum Beispiel gleicher Kunststoff wie das Depotgefäß) auf den Rand des Depotgefäßes gesiegelt werden kann.

Eine besonders einfache Handhabung der erfindungsgemäßen Vorrichtung ist erreicht, wenn gemäß Anspruch 6 das Depotgefäß formschlüssig in das Schraubelement einklemmbar ist. Ein entleertes Depotgefäß wird aus dem Schraubelement herausgezogen, und ein neues Depotgefäß wird in das Schraubelement hineingesteckt.

Ist am Rand des Gefäßes eine Dichtung vorgesehen (Anspruch 7), so wird beim Aufschrauben des Schraubelementes der Rand des Depotgefäßes gegen die Dichtung gedrückt und damit der Innenraum des Gefäßes hermetisch abgeschlossen. Auch beim Schütteln oder Drehen der zugeschraubten Vorrichtung kann keine Flüssigkeit aus der Vorrichtung austreten.

Das Depotgefäß ist besonders kostengünstig hergestellt worden, wenn es gemäß Anspruch 8 aus tiefgezogenem Kunststoff besteht.

Ist das Schraubelement als Gewindering ausgestaltet (Anspruch 9), so können wahlweise unterschiedlich hohe Depotgefäße in das Schraubelement eingesetzt werden. Die einzelnen Depotgefäße ragen dann in unterschiedlicher Höhe aus dem Gewindering heraus. Unterschiedlich hohe Depotgefäße dienen der Aufnahme unterschiedlicher Komponentenvolumina und somit unterschiedlichen Mischungsverhältnissen in der Vorrichtung.

Im folgenden wird die Erfindung anhand von Ausführungsbeispiele darstellenden Figuren näher beschrieben. Es zeigt:
- Figur 1: in einem Vertikalschnitt in losem Zustand eine Vorrichtung, bestehend aus einem offenen Gefäß mit einem Schraubgewinde und einem Schneiddorn, einem Depotgefäß und einem Gewindering;
- Figur 2: in einem Vertikalschnitt eine Vorrichtung analog Figur 1 in zusammengeschraubtem Zustand;
- Figur 3: in einer Draufsicht die Vorrichtung aus Figur 2, sowie
- Figur 4: eine Detailvergrößerung aus Figur 3.

Die erfindungsgemäße Vorrichtung 1 besteht aus einem offenen Gefäß 2, einem Depotgefäß 3 und einem Schraubelement 4 (Figur 1). Am oberen Rand 5 des Gefäßes 2 ist ein Schneiddorn 6 angeordnet. Das Gefäß 2 ist im oberen Bereich mit einem Außengewinde 7 versehen. Das Depotgefäß 3 ist mit einer Folie 8 verschlossen. Im Depotgefäß 3 befindet sich eine pulverförmige Komponente 9. Eine Mischung der Komponente 9 mit der flüssigen Komponente 10 im Gefäß 2 ergibt eine gebrauchsfertige Lösung. Das Schraubelement 4 ist als Gewindering 11 ausgestaltet.
Um die pulverförmige Komponente 9 in die flüssige Komponente 10 einzubringen, wird zuerst das Depotgefäß 3 in den Gewindering 11 gesteckt. Dabei verrasten drei Mitnahmenocken 12, 13, 14 des Depotgefäßes 3 in drei Mitnahmeaussparungen 15, 16, 17 des Gewinderinges 11 (Figur 1, Figur 2, Figur 3, Figur 4). Sodann wird der Gewindering 11 mittels seines Innengewindes 18 auf das Gefäß 2 aufgeschraubt. Dabei durchschneidet der Schneiddorn 6 kreisförmig die Folie 8 und die pulverförmige Komponente 9 fällt in die flüssige Komponente 10 (Figur 2).

## Patentansprüche

1. Vorrichtung zum Mischen zweier Komponenten, bestehend aus einem offenen Gefäß mit einem Schraubgewinde und einem auf das Gefäß aufschraubbarem Schraubelement, **dadurch gekennzeichnet,** daß in das Schraubelement (4) ein lösbares Depotgefäß (3) mit einer gefäßseitig angeordneten Folie (8) eingesetzt ist daß am oberen Rand (5) des Gefäßes (2) mindestens ein Schneiddorn (6) vorgesehen ist, und, daß der untere Innendurchmesser des Depotgefäßes (3) größer als der doppelte Abstand zwischen der Mittelachse des Gefäßes (2) und dem Schneiddorn (6) ist, so daß während des Festdrehens des Schraubelementes (4) auf dem Schraubgewinde des Gefäßes (2) die Folie (8) vom Schneiddorn (6) durchstochen und kreisförmig aufgeschnitten wird.

2. Vorrichtung nach Anspruch 1, **dadurch gekennzeichnet,** daß ein Gewindeanschlag am Gefäß für einen Schneidweg des Schneiddorns durch die Folie von etwas mehr als einem Dreiviertelkreis vorgesehen ist.

3. Vorrichtung nach Anspruch 1, **dadurch gekennzeichnet,** daß am Schraubelement Mitnahmenocken und am Depotgefäß Mitnahmeaussparungen vorgesehen sind, so daß sich beim Festschrauben des Schraubelementes (4) das Depotgefäß (3) mitdreht.

4. Vorrichtung nach Anspruch 1, **dadurch gekennzeichnet,** daß am Schraubelement (4) Mitnahmeaussparungen (15, 16, 17) und am Depotgefäß (3) Mitnahmenocken (12, 13, 14) vorgesehen sind, so daß sich beim Festschrauben des Schraubelementes (4) das Depotgefäß (3) mitdreht.

5. Vorrichtung nach Anspruch 1, **dadurch gekennzeichnet,** daß die Folie eine kunststoffbeschichtete Aluminiumfolie ist.

6. Vorrichtung nach Anspruch 1, **dadurch gekennzeichnet,** daß das Depotgefäß (3) formschlüssig in das Schraubelement (4) einklemmbar ist.

7. Vorrichtung nach Anspruch 1, **dadurch gekennzeichnet,** daß am Rand des Gefäßes eine Dichtung vorgesehen ist.

8. Vorrichtung nach Anspruch 1, **dadurch gekennzeichnet,** daß das Depotgefäß (3) aus tiefgezogenem Kunststoff besteht.

9. Vorrichtung nach Anspruch 1, **dadurch gekennzeichnet,** daß das Schraubelement (4) als Gewindering (11) ausgestaltet ist.

## Claims

1. A device for mixing two components, consisting of an open container with a screw thread and a screw member which can be screwed onto the container,
characterised in that a detachable storage container (3) having a foil (8) arranged at the side nearest the container is inserted into the screw member (4), in that at least one cutting spike (6) is provided at the upper edge (5) of the container (2), and in that the lower internal diameter of the storage container (3) is greater than twice the distance between the central axis of the container (2) and the cutting spike (6), so that when the screw member (4) is being screwed tight on the screw thread of the container (2), the foil (8) is pierced and cut open in a circle by the cutting spike (6).

2. A device in accordance with Claim 1, characterised in that a thread stop is provided on the container to allow the cutting spike to cut through the foil by a little more than three quarters of a circle.

3. A device in accordance with Claim 1, characterised in that the screw member is provided with entraining lugs and the storage container with entraining recesses, so that when the screw member (4) is being screwed on tight, the storage container (3) rotates therewith.

4. A device in accordance with Claim 1, characterised in that the screw member (4) is provided with entraining recesses (15, 16, 17) and the storage container (3) with entraining lugs (12, 13, 14), so that when the screw member (4) is being screwed on tight, the storage container (3) rotates therewith.

5. A device in accordance with Claim 1, characterised in that the foil is a plastics-coated aluminium foil.

6. A device in accordance with Claim 1, characterised in that the storage container (3) can be mounted in the screw member (4) in a positive-locking manner.

7. A device in accordance with Claim 1, characterised in that a seal is provided at the edge of the container.

8. A device in accordance with Claim 1, characterised in that the storage container (3) is composed of deep-drawn plastic.

9. A device in accordance with Claim 1, characterised in that the screw member (4) is in the form of a threaded ring (11).

## Revendications

1. Dispositif de mélange de deux composants, constitué d'un récipient ouvert avec un filetage de vis et un élément à vis, à visser sur le récipient, caractérisé en ce que dans l'élément à vis (4) est inséré un récipient de dépôt (3) amovible avec une feuille (8) placée côté récipient, en ce que sur le bord supérieur (5) du récipient (2) est prévu au moins un poinçon de perçage (6) et en ce que le diamètre intérieur inférieur du récipient de dépôt (3) est supérieur au double de la distance entre l'axe médian du récipient (2) et le poinçon de perçage (6), de sorte que pendant le serrage de l'élément à vis (4) sur le filetage de vis du récipient (2), la feuille (8) est transpercée par le poinçon de perçage (6) et découpée en cercle.

2. Dispositif selon la revendication 1, caractérisé en ce qu'une butée filetée est prévue sur le récipient pour une distance de coupe du poinçon de perçage à travers la feuille d'un peu plus d'un trois quarts de cercle.

3. Dispositif selon la revendication 1, caractérisé en ce que sur l'élément à vis sont prévues des cames d'entraînement et sur le récipient de dépôt, des découpes d'entraînement, de sorte que lors du vissage de l'élément à vis (4), le récipient de dépôt (3) tourne en même temps.

4. Dispositif selon la revendication 1, caractérisé en ce que sur l'élément à vis (4) sont prévues des découpes d'entraînement (15, 16, 17) et sur le récipient de dépôt (3), des cames d'entraînement (12, 13, 14), de sorte que lors du vissage de l'élément à vis (4), le récipient de dépôt (3) tourne en même temps.

5. Dispositif selon la revendication 1, caractérisé en ce que la feuille est une feuille d'aluminium revêtue de matière plastique.

6. Dispositif selon la revendication 1, caractérisé en ce que le récipient de dépôt (3) peut être serré par concordance de forme à l'intérieur de l'élément à vis (4).

7. Dispositif selon la revendication 1, caractérisé en ce qu'une étanchéité est prévue sur le bord du récipient.

8. Dispositif selon la revendication 1, caractérisé en ce que le récipient de dépôt (3) est fait d'une matière plastique emboutie.

9. Dispositif selon la revendication 1, caractérisé en ce que l'élément à vis (4) est un anneau fileté (11).
